# EUROPÄISCHE PATENTSCHRIFT

(11) **EP 4 367 758 B1**
(45) Veröffentlichungstag und Bekanntmachung des Hinweises auf die Patenterteilung: **27.08.2025**
(21) Anmeldenummer: 22741454.7
(22) Anmeldetag: 27.06.2022
(51) Int. Cl.: H01R 13/533, H01R 13/02, B60C 23/00

(54) **STECKER FÜR EINE BORDSPANNUNGSSTECKDOSE**
PLUG FOR A VEHICLE-ELECTRICAL-SYSTEM-VOLTAGE RECEPTACLE
FICHE POUR EMBASE DE TENSION DE SYSTÈME ÉLECTRIQUE DE VÉHICULE

(30) Priorität: 09.07.2021 DE 102021117779
(43) Veröffentlichungstag der Anmeldung: 15.05.2024
(73) Patentinhaber: Aircom Automotive Sp. z o.o. Sp. k., 50-080 Pietrzykowice (PL)
(72) Erfinder: GSCHWENDER, Dominik, 8266 Steckborn (CH); BATYCKI, Grzegorz, 55-040 Bielany Wroclawskie (PL); JESKOWIAK, Jakub, 55-340 Ujazd Górny (PL)
(74) Vertreter: DREISS Patentanwälte PartG mbB
(86) Internationale Anmeldenummer: PCT/EP2022/067594
(87) Internationale Veröffentlichungsnummer: WO 2023/280617

(56) Entgegenhaltungen:
- US-A- 4 988 315

## Beschreibung

Die Erfindung betrifft einen Stecker für eine Bordspannungssteckdose, insbesondere für eine Bordspannungssteckdose eines Kraftfahrzeugs.

Derartige Stecker und Bordspannungssteckdosen sind unter anderem auch als "Zigarettenanzünder" in einem Kraftfahrzeug bekannt.

Eine solche Bordspannungssteckdose weist üblicherweise einen an einem Boden der Bordspannungssteckdose angeordneten, an einen Pol einer ersten Polarität einer elektrischen Energiequelle, insbesondere einer Fahrzeugbatterie, angeschlossenen Kontakt und eine an einen Pol einer zweiten Polarität der elektrischen Energiequelle angeschlossene Steckbuchse auf.

Der Stecker umfasst einen beim Einführen in die Bordspannungssteckdose vorne anzuordnenden vorderen Steckerabschnitt, ein dem vorderen Steckerabschnitt gegenüberliegend angeordneten hinteren Steckerabschnitt und einen zwischen dem vorderen Steckerabschnitt und dem hinteren Steckerabschnitt angeordneten mittleren Steckerabschnitt. In dem vorderen Steckerabschnitt ist im Bereich einer zentralen Steckerachse ein erstes Kontaktelement zur Kontaktierung mit dem Kontakt der Bordspannungssteckdose angeordnet. Weiter ist in einem mittleren Steckerabschnitt des Steckers wenigstens ein zweites Kontaktelement zur Kontaktierung mit einer Innenseite der Steckbuchse der Bordspannungssteckdose angeordnet.

Aus der US 4,988,315 ist ein Stecker für eine Fahrzeugsteckdose bekannt. Der Stecker weist ein Paar in Umfangsrichtung beabstandeter, einziehbarer Kontakte auf, die über den Umfang des Steckerkörpers hinausragen, um einen verbesserten Halt und elektrischen Kontakt zwischen dem Adapterstecker und der Steckdose herzustellen. Um den Halt zu verbessern, sind die beiden Kontakte in einem Winkel von etwa 20° bis 150° am Umfang des Steckers angeordnet.

Der vorliegenden Erfindung liegt die Aufgabe zugrunde, einen Stecker für eine Bordspannungssteckdose weiterzubilden und zu verbessern.

Erfindungsgemäß wird vorgeschlagen, dass der mittlere Steckerabschnitts wenigstens einen ersten Kontaktbereich, umfassend das zweite Kontaktelement, wenigstens einen weiteren zweiten Kontaktbereich (24), und wenigstens einen ersten und einen zweiten Belüftungsbereich umfasst, wobei eine Krümmung einer Oberfläche des ersten und des zweiten Kontaktbereichs derart komplementär zu einer Krümmung der Innenseite der Steckbuchse ausgebildet ist, dass in einem bestimmungsgemäß in der Bordspannungssteckdose angeordneten Zustand des Steckers kein Abstand oder ein erster Abstand zwischen der Innenseite der Steckbuchse und der Oberfläche des ersten Kontaktbereichs sowie zwischen der Innenseite (6) der Steckbuchse (4) und der Oberfläche des zweiten Kontaktbereichs (24) ausgebildet ist, und wobei eine Krümmung einer Oberfläche des ersten und des zweiten Belüftungsbereichs derart von der Krümmung der Innenseite der Steckbuchse abweicht, dass in dem bestimmungsgemäß in der Bordspannungssteckdose angeordneten Zustand des Steckers ein zweiter Abstand zwischen der Oberfläche des ersten Belüftungsbereichs und der Innenseite der Steckbuchse und zwischen der Oberfläche des zweiten Belüftungsbereichs (26) und der Innenseite (6) der Steckbuchse (4) ausgebildet ist, wobei der zweite Abstand größer als der erste Abstand zwischen der Innenseite der Steckbuchse und der Oberfläche des ersten Kontaktbereichs ist, sodass der erste und der zweite Kontaktbereich (24) und der erste und der zweite Belüftungsbereich (26) in Bezug auf die Steckerachse (18) jeweils gegenüberliegend angeordnet sind und in dem bestimmungsgemäß in der Bordspannungssteckdose angeordneten Zustand des Steckers zwischen dem vorderen und dem hinteren Steckerabschnitt wenigstens zwei Belüftungskanäle ausgebildet sind.

Die Bordspannungssteckdose und damit die Steckbuchse der Bordspannungssteckdose ist beispielsweise gemäß der Spezifikation SAE J563 oder der Spezifikation DIN ISO 4165 oder der Spezifikation SAE/USCAR-4-1 ausgebildet.

Gemäß der Norm SAE J563 ist vorgesehen, dass der an dem Boden der Bordspannungssteckdose angeordnete Kontakt an den Pluspol, der elektrischen Energiequelle, insbesondere der Fahrzeugbatterie, angeschlossenen ist und die Steckbuchse selbst mit dem Minuspol verbunden ist.

Bei den aus dem Stand der Technik bekannten Steckern für derartige Bordspannungssteckdosen ist vorgesehen, dass der Stecker, zumindest der in der Steckbuchse anzuordnende Teil des Steckers, im Wesentlichen eine zylindrische Form mit einem Durchmesser, der nur unwesentlich kleiner als der Innendurchmesser der Steckbuchse ist, sodass der Stecker in der Bordspannungssteckdose anordenbar ist, und im bestimmungsgemäß angeordneten Zustand die Innenseite der Steckbuchse nahezu umfänglich kontaktiert oder zwischen dem Stecker und der Innenseite der Steckbuchse nur ein sehr geringfügiger Abstand von etwa 0,01 mm bis 0,3 mm, höchstens bis zu 0,6 mm vorhanden ist. Das wenigstens eine zweite Kontaktelement des Steckers ist üblicherweise ein federnder Kontakt, der im bestimmungsgemäß angeordneten Zustand des Steckers an die Innenseite der Steckerbuchse gedrückt wird. Der Abstand wird also durch das zweite Kontaktelement des Steckers überbrückt.

Beispielhafte Abmessung einer Bordspannungssteckdose nach der Norm SAE J563 umfassen einen Innendurchmesser der Steckbuchse von etwa 21 mm, insbesondere 20,9 mm bis 21,1 mm und nach DIN ISO 4165 einen Innendurchmesser von etwa 12 mm. Der Durchmesser der aus dem Stand der Technik ist bekannten Stecker ist in etwa 0,2 mm bis 0,3 mm kleiner als der Innendurchmesser der entsprechenden Buchse.

Erfindungsgemäß ist vorgesehen, dass der der mittlere Steckerabschnitts wenigstens einen ersten Kontaktbereich und wenigstens einen ersten Belüftungsbereich umfasst. Der erste Kontaktbereich umfasst das wenigstens ein zweites Kontaktelement. Im bestimmungsgemäß in der Bordspannungssteckdose angeordneten Zustand des Steckers ist zwischen der Innenseite der Steckbuchse und der Oberfläche des ersten Kontaktbereichs kein Abstand oder ein erster Abstand ausgebildet. Dieser Abstand wird durch das zweite Kontaktelement des Steckers überbrückt, das die Innenseite der Steckbuchse kontaktiert.

Im bestimmungsgemäß in der Bordspannungssteckdose angeordneten Zustand des Steckers ist zwischen der Innenseite der Steckbuchse und der Oberfläche des ersten Belüftungsbereichs ein zweiter Abstand ausgebildet. Der zweite Abstand ist größer als der erste Abstand zwischen der Innenseite der Steckbuchse und der Oberfläche des ersten Kontaktbereichs, sodass in dem bestimmungsgemäß in der Bordspannungssteckdose angeordneten Zustand des Steckers zwischen dem vorderen und dem hinteren Steckerabschnitt wenigstens ein Belüftungskanal ausgebildet ist. Der Belüftungskanal ist zwischen dem vorderen und dem hinteren Steckerabschnitt über eine Erstreckung des mittleren Steckerabschnitts zwischen dem vorderen und dem hinteren Steckerabschnitt ausgebildet.

Ein Verhältnis von Außenmaßen, beispielsweise eines Durchmessers, des Steckers im Kontaktbereich und Außenmaßen, beispielsweise eines Durchmessers, des Steckers im Belüftungsbereich beträgt beispielsweise 5:4. Der Durchmesser des Steckers im Kontaktbereich beträgt beispielsweise entsprechend den Maßen gemäß Spezifikation SAE J563 zwischen 20 mm bis 22 mm. Der Durchmesser des Steckers im Belüftungsbereich beträgt dann beispielsweise zwischen 15 mm und 20 mm, insbesondere zwischen 16 mm und 18 mm. Es sind auch weitere Verhältnisse von Durchmesser des Steckers im Kontaktbereich zu Durchmesser des Steckers im Belüftungsbereich, beispielsweise zwischen 5:1 und 5:4 denkbar.

Mit dem erfindungsgemäßen Stecker kann sowohl eine Belüftung und damit bessere Kühlung bereitgestellt werden. Der Stecker kann somit für elektrische Geräte mit höherer Leistungsaufnahme verwendet werden.

Ferner ist der Stecker im Vergleich zu aus dem Stand der Technik bekannten Stecker materialsparender und benötigt weniger Bauraum.

Es kann sich als vorteilhaft erweisen, wenn der erste Abstand höchstens 0,01 mm bis 0,6 mm beträgt und/oder der zweite Abstand mindestens 0,3 mm bis 1,2 mm oder mehr beträgt.

Es erweist sich als vorteilhaft, dass der Stecker zumindest teilweise gemäß der Spezifikation SAE J563 oder der Spezifikation DIN ISO 4165 ausgebildet ist. Beispielsweise kann sich durch die erfindungsgemäße Geometrie des Steckers eine Abweichung von den in den Spezifikationen SAE J563 oder DIN ISO 4165 angegeben Abmessungen des Steckers ergeben. Darüberhinausgehende Anforderungen, beispielsweise in Bezug auf die Kontakte des Steckers, werden vorteilhafterweise erfüllt.

Die Oberfläche des mittleren Steckerabschnitts umfasst wenigstens zwei Kontaktbereiche zum Kontaktieren der Innenseite der Steckbuchse und wenigstens zwei Belüftungsbereiche. Es können auch weitere Kontaktbereiche und/oder weitere Belüftungsbereiche vorgesehen sein.

Der erste und der zweite Kontaktbereich und der erste und der zweite Belüftungsbereich sind in Bezug auf die Steckerachse jeweils gegenüberliegend angeordnet.

Weiter kann es sich als vorteilhaft erweisen, wenn die Oberfläche des wenigstens ersten Belüftungsbereichs zumindest teilweise als ebene Fläche ausgebildet ist. In diesem Fall beträgt die Krümmung der Oberfläche des wenigstens ersten Belüftungsbereichs gleich null.

Es kann auch vorteilhaft sein, dass die Oberfläche des wenigstens ersten Belüftungsbereichs zumindest teilweise konkav gekrümmt ist.

Es kann auch vorteilhaft sein, dass die Oberfläche des wenigstens ersten Belüftungsbereichs zumindest teilweise konvex gekrümmt ist.

In Weiterbildung der vorliegenden Erfindung ist vorgesehen, dass das erste im Bereich der zentralen Steckerachse ausgebildete Kontaktelement des Steckers einen Kontaktstift mit einer den Kontaktstift umgreifenden Elastomer-Hülse, insbesondere umfassend Kautschuk, insbesondere Silikon, umfasst.

Um einen guten elektrischen Kontakt zu gewährleisten, muss der Kontaktstift mit einer gewissen Kraft auf den am Boden der Bordspannungssteckdose angeordneten Kontakt gedrückt werden. Die Elastomer-Hülse wirkt als Federelement. Aus dem Stand der Technik ist die Verwendung von Stahlfedern bekannt. Die Verwendung einer Elastomer-Hülse kann vorteilhaft bei einer automatischen Montage sein. Herkömmliche Stahlfedern können sich mit den anderen Federn verfangen.

Weitere Ausführungsformen betreffen eine elektrische Vorrichtung, die dazu ausgebildet ist mit elektrischer Energie betrieben zu werden, umfassend ein Verbindungselement zum Verbinden der elektrischen Vorrichtung mit einer elektrischen Energiequelle, dadurch gekennzeichnet, dass das Verbindungselement als ein Stecker gemäß den vorstehend beschriebenen Ausführungsformen ausgebildet ist.

Gemäß einer Ausführungsform ist vorgesehen, dass die Vorrichtung eine Aufnahme für den Stecker umfasst, in der der Stecker angeordnet werden kann, wenn die elektrische Vorrichtung nicht über den Stecker mit der elektrischen Energiequelle verbunden ist. Die Aufnahme für den Stecker ist vorteilhafterweise komplementär zur Form des Steckers ausgebildet. Die Aufnahme für einen erfindungsgemäßen Stecker benötigt vorteilhafterweise weniger Bauraum als eine Aufnahme für einen aus dem Stand der Technik bekannten Stecker.

Die elektrische Vorrichtung ist beispielsweise ein Druckluftbereitstellungssystem mit einem Kompressor. Derartige Systeme haben üblicherweise eine Leistungsaufnahme von ca. 80 W bis 240 W. Der erfindungsgemäße Stecker gewährleistet einen entsprechend erforderlichen Wärmeabtransport über den Belüftungskanal.

Weitere Merkmale, Anwendungsmöglichkeiten und Vorteile der Erfindung ergeben sich aus der nachfolgenden Beschreibung von Ausführungsbeispielen der Erfindung, die in den Figuren der Zeichnung dargestellt sind. Dabei bilden alle beschriebenen oder dargestellten Merkmale für sich oder in beliebiger Kombination den Gegenstand der Erfindung, unabhängig von ihrer Zusammenfassung in den Patentansprüchen oder deren Rückbeziehung sowie unabhängig von ihrer Formulierung bzw. Darstellung in der Beschreibung bzw. in der Zeichnung.

In der Zeichnung zeigt:
- Fig. 1a bis 1c: verschiedene Ansichten eines aus dem Stand der Technik bekannten Steckers in verschiedenen Anwendungssituationen in Bezug auf eine schematisch dargestellte Steckbuchse einer Bordspannungssteckdose;
- Fig. 2a bis 2c: verschiedene Ansichten eines erfindungsgemäßen Steckers in verschiedenen Anwendungssituationen in Bezug auf eine schematisch dargestellte Steckbuchse einer Bordspannungssteckdose;
- Fig. 3: eine Schnittansicht eines erfindungsgemäßen Steckers von der Seite;
- Fig. 4a bis 4c: schematische Ansichten eines erfindungsgemäßen Steckers gemäß weiterer Ausführungsformen, und
- Fig. 5: eine schematische Ansicht einer elektrischen Vorrichtung mit einem erfindungsgemäßen Stecker.

Figuren 1a bis 1c zeigen verschiedene Ansichten eines aus dem Stand der Technik bekannten Steckers 2 in verschiedenen Anwendungssituationen in Bezug auf eine schematisch dargestellte Steckbuchse 4 einer Bordspannungssteckdose.

Die Bordspannungssteckdose umfasst einen an einem Boden der Bordspannungssteckdose angeordneten, an einen Pol einer ersten Polarität einer elektrischen Energiequelle angeschlossenen Kontakt und die an einen Pol einer zweiten Polarität der elektrischen Energiequelle angeschlossene Steckbuchse 4.

Bei dem aus dem Stand der Technik bekannten Stecker 2 ist vorgesehen, dass Außenmaße, nämlich der Durchmesser d des Steckers 2 nur unwesentlich kleiner als der Innendurchmesser d1 der Steckbuchse 4 ist, sodass der Stecker in der Bordspannungssteckdose anordenbar ist, und im bestimmungsgemäß angeordneten Zustand die Innenseite 6 der Steckbuchse 4 nahezu umfänglich kontaktiert oder zwischen dem Stecker und der Innenseite der Steckbuchse nur ein sehr geringfügiger Abstand a von etwa 0,01 mm bis 0,6 mm vorhanden ist, vgl. Fig. 1c.

Im Folgenden wird unter Bezugnahme auf die Figuren 2 bis 5 ein erfindungsgemäßer Stecker 10 erläutert.

Die Figuren 2a bis 2c zeigen verschiedene Ansichten des erfindungsgemäßen Steckers 10 in verschiedenen Anwendungssituationen in Bezug auf die schematisch dargestellte Steckbuchse 4 einer Bordspannungssteckdose. Die Figur 3 zeigt eine Schnittansicht des erfindungsgemäßen Steckers 10 von der Seite.

Der Stecker 10 umfasst einen vorderen Steckerabschnitt 12, einen dem vorderen Steckerabschnitt 12 gegenüberliegend angeordneten hinteren Steckerabschnitt 14 und einen zwischen dem vorderen Steckerabschnitt 12 und dem hinteren Steckerabschnitt 14 angeordneten mittleren Steckerabschnitt 16.

Der vordere Steckerabschnitt 12 ist beim Einführen in die Steckbuchse 4 vorne anzuordnen. Im Bereich einer zentralen Steckerachse 18 ist an dem vorderen Steckerabschnitt 12 ein erstes Kontaktelement 20 zur Kontaktierung mit einem entsprechenden Kontakt der Bordspannungssteckdose angeordnet.

In dem mittleren Steckerabschnitt 16 ist ein zweites Kontaktelement 22 zur Kontaktierung der Innenseite 6 der Steckbuchse 4 der Bordspannungssteckdose angeordnet.

Der mittlere Steckerabschnitt 16 umfasst wenigstens einen ersten Kontaktbereich 24, der das zweite Kontaktelement 22 umfasst, und wenigstens einen ersten Belüftungsbereich 26.

In einem bestimmungsgemäß in der Bordspannungssteckdose angeordneten Zustand des Steckers ist kein Abstand oder ein erster Abstand a1 zwischen der Innenseite 6 der Steckbuchse 4 und einer Oberfläche des ersten Kontaktbereichs 24 ausgebildet, vgl. Fig. 2c. Eine Krümmung der Oberfläche des ersten Kontaktbereichs 24 ist komplementär zu einer Krümmung der Innenseite 6 der Steckbuchse 4 ausgebildet.

In dem bestimmungsgemäß in der Bordspannungssteckdose angeordneten Zustand des Steckers ist ein zweiter Abstand a2 zwischen einer Oberfläche des ersten Belüftungsbereichs 26 und der Innenseite 6 der Steckbuchse 4 ausgebildet.

Der zweite Abstand a2 ist größer als der erste Abstand a1 zwischen der Innenseite 6 der Steckbuchse 4 und der Oberfläche des ersten Kontaktbereichs 24. Auf diese Weise ist in dem bestimmungsgemäß in der Bordspannungssteckdose angeordneten Zustand des Steckers 10 zwischen dem vorderen und dem hinteren Steckerabschnitt 12, 14 im Belüftungsbereich 26 wenigstens ein Belüftungskanal 28 ausgebildet. Der Belüftungskanal 28 ist zwischen dem vorderen und dem hinteren Steckerabschnitt 12, 14 über eine Erstreckung des mittleren Steckerabschnitts 16 zwischen dem vorderen und dem hinteren Steckerabschnitt 12, 14 ausgebildet.

Der erste Abstand a1 beträgt beispielsweise höchsten 0,01 mm bis 0,6 mm beträgt. Der zweite Abstand a2 beträgt beispielsweise mindestens 0,3 mm bis 1,2 mm oder mehr.

Der Stecker 10 umfasst Außenmaßen, insbesondere einen Durchmesser dk im Kontaktbereich 24 und einen Durchmesser db im Belüftungsbereich 26. Ein Durchmesser verläuft jeweils durch die Steckachse 18. Der Durchmesser db ist kleiner als der Durchmesser dk. Ein Verhältnis der beiden Durchmesser des Steckers dk zu db beträgt, beispielsweise zwischen 5:1 und 5:4.

Gemäß der in den Figuren 2a bis 2c, 3 dargestellten Ausführungsform sind jeweils zwei Kontaktbereiche 24 und jeweils zwei Belüftungsbereiche 26 vorgesehen, wobei die Kontaktbereiche 24 und die Belüftungsbereiche 26 in Bezug auf die Steckerachse 18 jeweils gegenüberliegend angeordnet sind.

Gemäß der in den Figuren 2a bis 2c dargestellten Ausführungsform ist die Oberfläche des wenigstens ersten Belüftungsbereichs 26 als ebene Fläche ausgebildet ist. In diesem Fall beträgt die Krümmung der Oberfläche des wenigstens ersten Belüftungsbereichs 26 gleich null.

In den Figuren 4a bis 4c sind weitere beispielhafte Ausgestaltungsmöglichkeiten des Steckers 10 dargestellt. Gemäß Figuren 4a und 4b ist die Oberfläche in den Belüftungsbereichen 24 konkav gekrümmt, also im Vergleich zu der nach außen gewölbten Oberfläche in den Kontaktbereichen nach innen gewölbt.

Gemäß Figur 4c ist die Oberfläche in den Belüftungsbereichen konvex gekrümmt ist, vgl. 4c. Der Krümmungsradius der Oberfläche in den Belüftungsbereichen weicht jedoch von dem Krümmungsradius der Oberfläche in den Kontaktbereichen ab.

Gemäß der in Figur 3 dargestellten Ausführungsform umfasst erste im Bereich der zentralen Steckerachse 18 ausgebildete Kontaktelement 20 des Steckers 10 einen Kontaktstift 30 mit einer den Kontaktstift 30 umgreifenden Elastomer-Hülse 32, insbesondere aus Kautschuk, insbesondere aus Silikon.

Die Elastomer-Hülse 32 wirkt als Federelement und drückt den Kontaktstift 30 mit einer gewissen Kraft auf den am Boden der Bordspannungssteckdose angeordneten Kontakt.

Figur 5 zeigt schließlich eine elektrische Vorrichtung 34, die dazu ausgebildet ist mit elektrischer Energie betrieben zu werden, umfassend einen Stecker 10 zum Verbinden der elektrischen Vorrichtung mit einer elektrischen Energiequelle.

Die Vorrichtung 34 umfasst eine nicht weiter dargestellte Aufnahme für den Stecker 10, in der der Stecker 10 angeordnet werden kann, wenn die elektrische Vorrichtung 34 nicht über den Stecker 10 mit der elektrischen Energiequelle verbunden ist. Die Aufnahme für den Stecker ist vorteilhafterweise komplementär zur Form des Steckers 10 ausgebildet. Die Aufnahme für einen erfindungsgemäßen Stecker benötigt vorteilhafterweise weniger Bauraum als eine Aufnahme für einen aus dem Stand der Technik bekannten Stecker.

Beispielsweise benötigt ein gemäß den Figuren 2 und 3 ausgebildeter Stecker etwa 28% weniger Platz als ein herkömmlicher Stecker, vgl. Figur 1. Weiter verringert sich der Materialaufwand für die Herstellung des Steckers etwa um 23 %.

Die elektrische Vorrichtung 34 ist beispielsweise ein Druckluftbereitstellungssystem mit einem Kompressor. Das Druckluftbereitstellungssystem ist gemäß der dargestellten Ausführungsform über einen Dichtflüssigkeitsbehälter 36 mit einem abzudichtenden bzw. aufzupumpenden Luftreifen 38 verbunden ist. Die elektrische Vorrichtung ist beispielsweise ein Druckluftbereitstellungssystem mit einem Kompressor. Derartige Systeme haben üblicherweise eine Leistungsaufnahme von ca. 80 W bis 240 W. Der erfindungsgemäße Stecker 10 gewährleistet einen entsprechend erforderlichen Wärmeabtransport über den Belüftungskanal.

## Patentansprüche

1. Stecker (10) für eine Bordspannungssteckdose, insbesondere für eine Bordspannungssteckdose eines Kraftfahrzeugs, wobei die Bordspannungssteckdose einen an einem Boden der Bordspannungssteckdose angeordneten, an einen Pol einer ersten Polarität einer elektrischen Energiequelle angeschlossenen Kontakt und eine an einen Pol einer zweiten Polarität der elektrischen Energiequelle angeschlossene Steckbuchse (4) aufweist, wobei die Innenseite (6) der Steckbuchse (4) eine gleichmäßige Krümmung aufweist,
wobei der Stecker (10) einen beim Einführen in die Bordspannungssteckdose vorne anzuordnenden vorderen Steckerabschnitt (12), an dem im Bereich einer zentralen Steckerachse (18) ein erstes Kontaktelement (20) zur Kontaktierung mit dem Kontakt der Bordspannungssteckdose angeordnet ist, einen dem vorderen Steckerabschnitt (12) gegenüberliegend angeordneten hinteren Steckerabschnitt (14) und einen zwischen dem vorderen Steckerabschnitt (12) und dem hinteren Steckerabschnitt (14) angeordneten mittleren Steckerabschnitt (16) umfasst, wobei in dem mittleren Steckerabschnitt (16) ein zweites Kontaktelement (22) zur Kontaktierung einer Innenseite (6) der Steckbuchse (4) der Bordspannungssteckdose angeordnet ist, wobei der mittlere Steckerabschnitts (16) wenigstens einen ersten Kontaktbereich (24), umfassend das zweite Kontaktelement (22), wenigstens einen weiteren zweiten Kontaktbereich (24), und wenigstens einen ersten und einen zweiten Belüftungsbereich (26) umfasst, wobei eine Krümmung einer Oberfläche des ersten und des zweiten Kontaktbereichs (24) derart komplementär zu der Krümmung der Innenseite (6) der Steckbuchse (4) ausgebildet ist, dass in einem bestimmungsgemäß in der Bordspannungssteckdose angeordneten Zustand des Steckers (10) kein Abstand oder ein erster Abstand (a1) zwischen der Innenseite (6) der Steckbuchse (4) und der Oberfläche des ersten Kontaktbereichs (24) sowie zwischen der Innenseite (6) der Steckbuchse (4) und der Oberfläche des zweiten Kontaktbereichs (24) ausgebildet ist, und wobei eine Krümmung einer Oberfläche des ersten und des zweiten Belüftungsbereichs (26) derart von der Krümmung der Innenseite (6) der Steckbuchse (4) abweicht, dass in dem bestimmungsgemäß in der Bordspannungssteckdose angeordneten Zustand des Steckers (10) ein zweiter Abstand (a2) zwischen der Oberfläche des ersten Belüftungsbereichs (26) und der Innenseite (6) der Steckbuchse (4) und zwischen der Oberfläche des zweiten Belüftungsbereichs (26) und der Innenseite (6) der Steckbuchse (4) ausgebildet ist, wobei der zweite Abstand (a2) größer als der erste Abstand (a1) zwischen der Innenseite (6) der Steckbuchse (4) und der Oberfläche des ersten Kontaktbereichs (24) ist, **dadurch gekennzeichnet, dass** der erste und der zweite Kontaktbereich (24) und der erste und der zweite Belüftungsbereich (26) in Bezug auf die Steckerachse (18) jeweils gegenüberliegend angeordnet sind und in dem bestimmungsgemäß in der Bordspannungssteckdose angeordneten Zustand des Steckers (10) zwischen dem vorderen und dem hinteren Steckerabschnitt (12, 14) wenigstens zwei Belüftungskanäle (28) ausgebildet sind.

2. Stecker (10) nach Anspruch 1, **dadurch gekennzeichnet, dass** der Innendurchmesser der Steckbuchse (4) 21 mm oder 12 mm beträgt und
der erste Abstand (a1) 0,01 mm bis 0,6 mm beträgt, und/oder dass der Innendurchmesser der Steckbuchse (4) 21 mm oder 12 mm beträgt und
der zweite Abstand (a2) mindestens 0,3 mm bis 1,2 mm oder mehr beträgt.

3. Stecker (10) nach einem der vorhergehenden Ansprüche, **dadurch gekennzeichnet, dass** die Oberfläche des wenigstens ersten Belüftungsbereichs (26) zumindest teilweise als ebene Fläche ausgebildet ist.

4. Stecker (10) nach einem der vorhergehenden Ansprüche, **dadurch gekennzeichnet, dass** die Oberfläche des wenigstens ersten Belüftungsbereichs (26) zumindest teilweise konkav gekrümmt ist.

5. Stecker (10) nach einem der vorhergehenden Ansprüche, **dadurch gekennzeichnet, dass** die Oberfläche des wenigstens ersten Belüftungsbereichs (26) zumindest teilweise konvex gekrümmt ist.

6. Stecker nach einem der vorhergehenden Ansprüche, **dadurch gekennzeichnet, dass** das erste im Bereich der zentralen Steckerachse (18) ausgebildete Kontaktelement (20) des Steckers (10) einen Kontaktstift (30) mit einer den Kontaktstift (30) umgreifenden Elastomer-Hülse (32), insbesondere umfassend Kautschuk, insbesondere Silikon, umfasst.

7. Elektrische Vorrichtung (34), die dazu ausgebildet ist mit elektrischer Energie betrieben zu werden, umfassend ein Verbindungselement zum Verbinden der elektrischen Vorrichtung mit einer elektrischen Energiequelle, **dadurch gekennzeichnet, dass** das Verbindungselement als ein Stecker (10) nach einem der Ansprüche 1 bis 6 ausgebildet ist.

8. Elektrische Vorrichtung (34) nach Anspruch 7, **dadurch gekennzeichnet, dass** die Vorrichtung (34) eine Aufnahme für den Stecker (10) umfasst, in der der Stecker (10) angeordnet werden kann, wenn die elektrische Vorrichtung (34) nicht über den Stecker (10) mit der elektrischen Energiequelle verbunden ist.

9. Elektrische Vorrichtung (34) nach einem der Ansprüche 7 oder 8, **dadurch gekennzeichnet, dass** die elektrische Vorrichtung (34) ein Druckluftbereitstellungssystem mit einem Kompressor ist.

## Claims

1. A plug (10) for a vehicle-electrical-system-voltage receptacle, in particular for a vehicle-electrical-system-voltage receptacle of a motor vehicle, the vehicle-electrical-system-voltage receptacle having a contact arranged on a base of the vehicle-electrical-system-voltage receptacle and being connected to a pole of a first polarity of an electrical power source, and a socket (4) connected to a pole of a second polarity of the electrical power source, wherein an interior (6) of the socket (4) comprises a constant curvature, the plug (10) comprising a front plug portion (12) which is to be arranged at the front as the plug is inserted into the vehicle-electrical-system-voltage receptacle and on which, in the region of a central plug axis (18), a first contact element (20) for contacting the contact of the vehicle-electrical-system-voltage receptacle is arranged, a rear plug portion (14) which is located opposite the front plug portion (12), and a middle plug portion (16) which is located between the front plug portion (12) and the rear plug portion (14), wherein a second contact element (22) for contacting the interior (6) of the socket (4) of the vehicle-electrical-system-voltage receptacle is disposed in the middle plug portion (16), wherein the middle plug portion (16) comprises at least one first contact region (24), comprising the second contact element (22), at least one further second contact region (24) and at least one first and one second ventilation region (26), wherein a curvature of a surface of the first and the second contact region (24) is designed to be complementary to a curvature of the interior (6) of the socket (4) such that, in a state of the plug (10) disposed in the vehicle-electrical-system-voltage receptacle as intended, no distance or a first distance (a1) is established between the interior (6) of the socket (4) and the surface of the first contact region (24) and between the interior (6) of the pocket and the surface of the second contact region (24), and wherein a curvature of a surface of the first ventilation region (26) deviates from the curvature of the interior (6) of the socket (4) such that, in the state of the plug (10) disposed in the vehicle-electrical-system-voltage receptacle as intended, a second distance (a2) is established between the surface of the first ventilation region (26) and the interior (6) of the socket (4), the second distance (a2) being greater than the first distance (a1) between the interior (6) of the socket (4) and the surface of the first contact region (24), **characterized in that** the first and the second contact region (24) and the first and the second ventilation region (26) are arranged opposite each other with respect to the plug axis (18) and in the state of the plug (10) disposed in the vehicle-electrical-system-voltage receptacle as intended, at least one ventilation channel (28) is formed between the front plug portion (12) and the rear plug portion (14).

2. The plug (10) according to claim 1, **characterized in that** an inner diameter of the socket (4) is 21 mm or 12 mm and the first distance (a1) is 0.01 mm to 0.6 mm, and/or **in that** the second distance (a2) is at least 0.3 mm to 1.2 mm or more.

3. The plug (10) according to any of the preceding claims, **characterized in that** the surface of the at least first ventilation region (26) is at least partially designed as a flat surface.

4. The plug (10) according to any of the preceding claims, **characterized in that** the surface of the at least first ventilation region (26) is at least partially concavely curved.

5. The plug (10) according to any of the preceding claims, **characterized in that** the surface of the at least first ventilation region (26) is at least partially convexly curved.

6. The plug according to any of the preceding claims, **characterized in that** the first contact element (20) of plug (10) formed in the region of the central plug axis (18) comprises a contact pin (30) with an elastomer sleeve (32), in particular comprising rubber, in particular silicone, surrounding the contact pin (30).

7. An electrical device (34) which is designed to be operated with electrical power, comprising a connection element for connecting the electrical device to an electrical power source, **characterized in that** the connection element is designed as a plug (10) according to any of claims 1 to 6.

8. The electrical device (34) according to claim 7, **characterized in that** device (34) comprises a receptacle for plug (10), in which plug (10) can be disposed when the electrical device (34) is not connected to the electrical power source via the plug (10).

9. The electrical device (34) according to any of claims 7 or 8, **characterized in that** the electrical device (34) is a compressed air supply system with a compressor.

## Revendications

1. Fiche mâle (10) pour une fiche femelle de tension de bord, en particulier pour une fiche femelle de tension de bord d'un véhicule automobile, dans laquelle la fiche femelle de tension de bord présente un contact disposé sur un fond de la fiche femelle de tension de bord, connecté à un pôle d'une première polarité d'une source d'énergie électrique, et une douille (4) connectée à un pôle d'une seconde polarité de la source d'énergie électrique, dans laquelle le côté intérieur (6) de la douille (4) présente une courbure régulière, dans laquelle la fiche mâle (10) comprend une section de fiche mâle avant (12) à disposer à l'avant lors de l'introduction dans la fiche femelle de tension de bord, section de fiche mâle avant sur laquelle est disposé, dans la zone d'un axe de fiche mâle (18) central, un premier élément de contact (20) pour la mise en contact avec le contact de la fiche femelle de tension de bord, une section de fiche mâle arrière (14) disposée à l'opposé de la section de fiche mâle avant (12) et une section de fiche mâle médiane (16) disposée entre la section de fiche mâle avant (12) et la section de fiche mâle arrière (14), dans laquelle un second élément de contact (22) est disposé dans la section de fiche mâle médiane (16) pour la mise en contact avec un côté intérieur (6) de la douille (4) de la fiche femelle de tension de bord, dans laquelle la section de fiche mâle médiane (16) comprend au moins une première zone de contact (24) comprenant le second élément de contact (22), au moins une autre seconde zone de contact (24) et au moins une première et une seconde zone d'aération (26), dans laquelle une courbure d'une surface de la première et de la seconde zone de contact (24) est conçue de manière complémentaire à la courbure du côté intérieur (6) de la douille (4) de telle sorte que, dans un état dans lequel la fiche mâle (10) est disposée comme prévu dans la fiche femelle de tension de bord, aucune distance n'est formée, ou une première distance (a1) est formée, entre le côté intérieur (6) de la douille (4) et la surface de la première zone de contact (24) ainsi qu'entre le côté intérieur (6) de la douille (4) et la surface de la seconde zone de contact (24), et dans laquelle une courbure d'une surface de la première et de la seconde zone d'aération (26) dévie de la courbure du côté intérieur (6) de la douille (4) de telle sorte que, à l'état dans lequel la fiche mâle (10) est disposée comme prévu dans la fiche femelle de tension de bord, une seconde distance (a2) est formée entre la surface de la première zone d'aération (26) et le côté intérieur (6) de la douille (4) et entre la surface de la seconde zone d'aération (26) et le côté intérieur (6) de la douille (4), dans laquelle la seconde distance (a2) est supérieure à la première distance (a1) entre le côté intérieur (6) de la douille (4) et la surface de la première zone de contact (24), **caractérisée en ce que** la première et la seconde zone de contact (24) et la première et la seconde zone d'aération (26) sont disposées respectivement en face les unes des autres par rapport à l'axe de fiche mâle (18) et, à l'état dans lequel la fiche mâle (10) est disposée comme prévu dans la fiche femelle de tension de bord, au moins deux canaux d'aération (28) sont formés entre la section de fiche mâle avant et la section de fiche mâle arrière (12, 14).

2. Fiche mâle (10) selon la revendication 1, **caractérisée en ce que** le diamètre intérieur de la douille (4) est de 21 mm ou 12 mm et la première distance (a1) va de 0,01 mm à 0,6 mm, et/ou **en ce que** le diamètre intérieur de la douille (4) est de 21 mm ou 12 mm et la seconde distance (a2) va d'au moins 0,3 mm à 1,2 mm ou plus.

3. Fiche mâle (10) selon l'une des revendications précédentes, **caractérisée en ce que** la surface de l'au moins première zone d'aération (26) est conçue au moins partiellement sous forme de surface plane.

4. Fiche mâle (10) selon l'une des revendications précédentes, **caractérisée en ce que** la surface de l'au moins première zone d'aération (26) est au moins partiellement incurvée de manière concave.

5. Fiche mâle (10) selon l'une des revendications précédentes, **caractérisée en ce que** la surface de l'au moins première zone d'aération (26) est au moins partiellement incurvée de manière convexe.

6. Fiche mâle selon l'une des revendications précédentes, **caractérisée en ce que** le premier élément de contact (20) de la fiche mâle (10) formé dans la zone de l'axe de fiche mâle (18) central comprend une broche de contact (30) comportant une cosse en élastomère (32) entourant la broche de contact (30), comprenant en particulier du caoutchouc, en particulier du silicone.

7. Dispositif électrique (34) configuré pour fonctionner à l'énergie électrique, comprenant un élément de connexion pour la connexion du dispositif électrique à une source d'énergie électrique, **caractérisé en ce que** l'élément de connexion est conçu comme une fiche mâle (10) selon l'une des revendications 1 à 6.

8. Dispositif électrique (34) selon la revendication 7, **caractérisé en ce que** le dispositif (34) comprend un logement pour la fiche mâle (10) dans lequel la fiche mâle (10) peut être disposée lorsque le dispositif électrique (34) n'est pas connecté à la source d'énergie électrique par l'intermédiaire de la fiche mâle (10).

9. Dispositif électrique (34) selon l'une des revendications 7 ou 8, **caractérisé en ce que** le dispositif électrique (34) est un système de fourniture d'air comprimé comportant un compresseur.
